# EUROPÄISCHE PATENTSCHRIFT

(11) **EP 2 020 277 B1**
(45) Veröffentlichungstag und Bekanntmachung des Hinweises auf die Patenterteilung: **24.02.2010**
(21) Anmeldenummer: 08006186.4
(22) Anmeldetag: 28.03.2008
(51) Int. Cl.: B25F 5/00, H01R 13/56

(54) **Elektrohandwerkzeuggerät**
Electric hand tool
Machine-outil électrique manuelle

(30) Priorität: 02.08.2007 DE 102007036233
(43) Veröffentlichungstag der Anmeldung: 04.02.2009
(73) Patentinhaber: Metabowerke GmbH, 72622 Nürtingen (DE)
(72) Erfinder: Stark, Günther, 72636 Frickenhausen (DE); Maier, Christoph, 73274 Notzingen (DE)
(74) Vertreter: Dreiss

(56) Entgegenhaltungen:
- DE-A1- 4 134 260
- DE-A1- 4 344 635
- DE-A1- 4 442 414
- DE-A1- 19 505 983
- GB-A- 2 085 242
- GB-A- 2 306 802
- GB-A- 2 355 119
- US-A- 3 521 220
- US-B1- 6 827 601

## Beschreibung

Die Erfindung betrifft ein Elektrohandwerkzeuggerät mit einem Gerätegehäuse und einem gegenüber dem Gerätegehäuse darin begrenzt beweglich gehaltenen und ein Kabel aus dem Gerätegehäuse herausführenden Kabelknickschutz, wobei der Kabelknickschutz ein Gelenkteil aus einer ersten Kunststoffkomponente und ein Tüllenteil aus einer zweiten Kunststoffkomponente aufweist.

Ein derartiger Kabelknickschutz ist aus der DE 43 44 635 A1 bekannt. Das Kabel wird mittels des Kabelknickschutzes vor zu starker Biegung im Einmündungsbereich in das Gerätegehäuse geschützt, sodass das Kabel nicht durch einen Knick beschädigt werden kann. Gelenkteil und Tüllenteil sind dabei separate Einzelteile, die mittels einer Clipsverbindung miteinander verrastet werden.

Bei bekannten Elektrohandwerkzeuggeräten hat es sich als nachteilig herausgestellt, dass ein Lösen der Clipsverbindung zwischen Gelenkteil und Tüllenteil nicht mit Sicherheit zu vermeiden ist. Dadurch kann das Tüllenteil verrutschen, und das Kabel ist nicht mehr gegen Knicken geschützt.

Aufgabe der Erfindung ist es, ein Elektrohandwerkzeuggerät vorzuschlagen, bei dem der Kabelknickschutz verbessert ist.

Erfindungsgemäß wird diese Aufgabe dadurch gelöst, dass die zweite Kunststoffkomponente des Tüllenteils an die erste Kunststoffkomponente des Gelenkteils angespritzt ist und dass das angespritzte Tüllenteil und das Gelenkteil einen Hinterschnitt bilden, so dass zusätzlich ein Formschluss zwischen Tüllenteil und Gelenkteil in Richtung des Kabels realisiert ist.

Durch das Anspritzen des Tüllenteils an das Gelenkteil in Verbindung mit dem Hinterschnitt sind beide so miteinander verbunden, dass sie nicht zerstörungsfrei voneinander zu trennen sind. Bei der ersten Kunststoffkomponente des Gelenkteils und bei der zweiten Kunststoffkomponente des Tüllenteils kann es sich um den gleichen Kunststoff handeln. Bevorzugt wird jedoch ein Elektrohandwerkzeuggerät, bei dem die erste Kunststoffkomponente des Gelenkteils und die zweite Kunststoffkomponente des Tüllenteils unterschiedliche Kunststoffe aufweisen. Besonders vorteilhaft ist, wenn die erste Kunststoffkomponente des Gelenkteils eine Kunststoffhartkomponente aufweist und das Tüllenteil eine Kunststoffweichkomponente. Dadurch kann ein flexibles Tüllenteil realisiert werden, so dass das Kabel im Wesentlichen ungehindert geführt ist.

Von besonderem Vorteil ist weiter, dass zusätzlich ein Formschluss in einer Längsrichtung (Richtung des Kabels) realisiert ist.

Weiterhin erweist es sich als vorteilhaft, dass durch den Hinterschnitt größere Kräfte durch den Kabelknickschutz aufgenommen werden können als bei einer Anspritzung ohne Hinterschnitt.

Bei einem bevorzugten Ausführungsbeispiel des Elektrohandwerkzeuggeräts weist das Gelenkteil eine außen verrundete Schale auf. Das Gelenkteil kann dabei in Gänze oder nur in einem Teilbereich verrundet sein.
Von besonderem Vorteil ist dabei, dass das Gelenkteil mittels der außen verrundeten Schale im Gerätegehäuse begrenzt beweglich ist, ohne dort zu verkanten.

In Weiterbildung des vorgenannten Erfindungsgedankens ist die Innenseite der außen verrundeten Schale des Gelenkteils ebenfalls zumindest bereichsweise verrundet ausgebildet. Es folgt insbesondere einer Kugel- oder Kalottenform. Von besonderem Vorteil ist dabei, dass durch die verrundete Innenseite der Schale des Gelenkteils keine scharfen Kanten ausgebildet sind, so dass bei Belastung des Kabelknickschutzes einem Einschneiden des Gelenkteils in das Tüllenteil vorgebeugt ist. Der so gebildete Hohlraum des Gelenkteils kann dann vorteilhafterweise mittels der zweiten Kunststoffkomponente ausgespritzt werden. Hierdurch kann eine elastisch nachgiebige das Kabel schützende Einfassung von Gelenkteil und Tüllenteil aneinander erreicht werden.

Bei einem weiteren Ausführungsbeispiel des Elektrohandwerkzeuggeräts ist vorgesehen, dass das Gelenkteil und das Tüllenteil in einem Zweikomponenten-Spritzgussverfahren hergestellt sind. Gelenkteil und Tüllenteil werden also mittels eines Werkzeugs hergestellt.

Besonders bevorzugt wird ein Ausführungsbeispiel des Elektrohandwerkzeuggeräts, bei dem zwischen dem Kabelknickschutz und dem Gerätegehäuse Führungsmittel angeordnet sind, so dass der Kabelknickschutz begrenzt beweglich, insbesondere begrenzt schwenkbar, im Gerätegehäuse gehalten ist. Von Vorteil ist dabei, dass das Kabel sich bezüglich seiner Längsrichtung nur wenig verwindet. Dadurch ist das Kabel weitgehend gegen Beschädigung geschützt.

In erfindungsgemäßer Weiterbildung zu vorgenanntem Erfindungsgedanken, sind die Führungsmittel nut- und federartig oder kulissenartig ausgebildet. Vorzugsweise ist ein erstes Führungsmittel durch einen Vorsprung, insbesondere durch einen Pin, im Gerätegehäuse und ein zweites Führungsmittel durch eine Ausnehmung, insbesondere durch eine Nut, im Gelenkteil gebildet. Die Nut kann dabei zu einer Seite hin randoffen ausgebildet sein oder in Umfangsrichtung in Gänze umschlossen in das Gelenkteil eingelassen sein

Ferner wird ein Ausführungsbeispiel des Elektrohandwerkzeuggeräts vorgeschlagen, bei dem die erste Kunststoffkomponente des Gelenkteils eine Hartkomponente aufweist, insbesondere PA6.

Darüber hinaus wird ein Ausführungsbeispiel des Elektrohandwerkzeuggeräts vorgeschlagen, bei dem die zweite Kunststoffkomponente des Tüllenteils eine Weichkomponente aufweist, insbesondere PVC oder TPM.

Bei einer erfindungsgemäßen Weiterentwicklung des Elektrohandwerkzeuggeräts weist das Tüllenteil eine radial abstehende Zunge auf, in der eine Halterung für ein Werkzeug gebildet ist. Zur Stabilisierung kann die Zunge dabei von einem verstärkten Materialrand umgeben sein. Bevorzugt wird ein Ausführungsbeispiel der Zunge, bei dem die Halterung mittels eines vorzugsweise randbegrenzten Kreuzschlitzes gebildet ist.

Weitere Merkmale, Einzelheiten und Vorteile der Erfindung ergeben sich aus den beigefügten Patentansprüchen und der zeichnerischen Darstellung und Beschreibung einer bevorzugten Ausführungsform der Erfindung. In der Zeichnung zeigt:
- Figur 1: einen Kabelknickschutz eines erfindungsgemäßen Elektrohandwerkzeuggeräts;
- Figur 2: eine Seitenansicht des Kabelknickschutzes gemäß Figur 1;
- Figur 3: eine Draufsicht auf den Kabelknickschutz gemäß Figur 1;
- Figur 4: eine Schnittansicht mit Schnittebene A-A in Figur 3.

Die Figuren zeigen einen Kabelknickschutz 2 mit einem Gelenkteil 4 und einem Tüllenteil 6. Das Tüllenteil 6 ist an das Gelenkteil 4 angespritzt.

Aus Figur 1 ist ersichtlich, dass das Gelenkteil 4 eine verrundete Kontur aufweist. Es umfasst zwei auf eine Längsrichtung projizierte Nuten 10. Die Nuten 10 sind beispielhaft in Erstreckungsrichtung auf das Tüllenteil 6 hin geschlossen und in entgegengesetzter Richtung randoffen. Das Tüllenteil 6 weist eine Zunge 12 auf, die quer zur Achse 8 radial nach außen vorsteht. Die Zunge 12 weist eine randseitige Verstärkung 14 auf. Darüber hinaus weist die Zunge 12 eine durch einen Kreuzschlitz 16 gebildete Halterung 18 auf. Die Halterung 18 ist so ausgebildet, dass ein Werkzeug einsteckbar ist und von der Halterung 18 gehalten wird.

Aus Figur 3 ist ersichtlich, dass die zwei Nuten 10 Führungsmittel bilden können, die diametral gegenüberliegend an dem Gelenkteil 4 ausgebildet sind. In diese Nuten können korrespondierende Führungsmittel des Gehäusekörpers eingreifen, sodass das Gelenkteil quer zur Achse der Nuten 10 schwenkbar gelagert und gegen eine Drehbewegung um die Achse 8 gehalten ist.

Die Schnittdarstellung in Figur 4 zeigt, wie das Tüllenteil 6 an das Gelenkteil 4 angespritzt ist. Das Gelenkteil 4 weist dabei im Verbindungsbereich eine sowohl außen als auch innen bereichsweise verrundete Schale 20 auf. Das Tüllenteil 6 ist so an das Gelenkteil 4 angespritzt, dass das Tüllenteil 6 und das Gelenkteil 4 in Längsrichtung 8 einen Hinterschnitt bilden und somit Tüllenteil 6 und Gelenkteil 4 nicht zerstörungsfrei voneinander lösbar sind.

## Patentansprüche

1. Elektrohandwerkzeuggerät mit einem Gerätegehäuse und einem gegenüber dem Gerätegehäuse darin begrenzt beweglich gehaltenen und ein Kabel aus dem Gehäuse herausführenden Kabelknickschutz (2), wobei der Kabelknickschutz (2) ein Gelenkteil (4) aus einer ersten Kunststoffkomponente und ein Tüllenteil (6) aus einer zweiten Kunststoffkomponente aufweist, **dadurch gekennzeichnet, dass** die zweite Kunststoffkomponente des Tüllenteils (6) an die erste Kunststoffkomponente des Gelenkteils (4) angespritzt ist und dass das angespritzte Tüllenteil (6) und das Gelenkteil (4) einen Hinterschnitt bilden, so dass zusätzlich ein Formschluss zwischen Tüllenteil (6) und Gelenkteil (4) in Richtung des Kabels realisiert ist.

2. Elektrohandwerkzeuggerät nach Anspruch 1, **dadurch gekennzeichnet, dass** das Gelenkteil (4) eine außen verrundete Schale (20) aufweist.

3. Elektrohandwerkzeuggerät nach Anspruch 2, **dadurch gekennzeichnet, dass** die Innenseite der außen verrundeten Schale (20) verrundet ausgebildet ist, insbesondere kugelförmig oder kalottenförmig ausgebildet ist.

4. Elektrohandwerkzeuggerät nach einem der vorhergehenden Ansprüche, **dadurch gekennzeichnet, dass** das Gelenkteil (4) und das Tüllenteil (6) in einem 2-Komponenten Spritzgussverfahren hergestellt sind.

5. Elektrohandwerkzeuggerät nach einem der vorhergehenden Ansprüche, **dadurch gekennzeichnet, dass** zwischen dem Kabelknickschutz (2) und dem Gerätegehäuse Führungsmittel angeordnet sind, so dass der Kabelknickschutz (2) begrenzt beweglich, insbesondere begrenzt schwenkbar, im Gerätegehäuse gehalten ist.

6. Elektrohandwerkzeuggerät nach Anspruch 5, **dadurch gekennzeichnet, dass** die Führungsmittel nut- und federartig oder kulissenartig ausgebildet sind.

7. Elektrohandwerkzeuggerät nach Anspruch 6, **dadurch gekennzeichnet, dass** ein erstes Führungsmittel durch einen Vorsprung, insbesondere durch einen Pin, im Gerätegehäuse und ein zweites Führungsmittel durch eine Ausnehmung, insbesondere durch eine Nut (10), im Gelenkteil (4) gebildet ist.

8. Elektrohandwerkzeuggerät nach einem der vorhergehenden Ansprüche, **dadurch gekennzeichnet, dass** die erste Kunststoffkomponente des Gelenkteils (4) eine Hartkomponente aufweist, insbesondere PA6.

9. Elektrohandwerkzeuggerät nach einem der vorhergehenden Ansprüche, **dadurch gekennzeichnet, dass** die zweite Kunststoffkomponente des Tüllenteils (6) eine Weichkomponente aufweist, insbesondere PVC oder TPM.

10. Elektrohandwerkzeuggerät nach einem der vorhergehenden Ansprüche, **dadurch gekennzeichnet, dass** das Tüllenteil (6) eine radial abstehende Zunge (12) aufweist in der eine Halterung (18) für ein Werkzeug gebildet ist.

11. Elektrohandwerkzeuggerät nach einem der vorhergehenden Ansprüche, **dadurch gekennzeichnet, dass** die Halterung (18) mittels eines vorzugsweise randbegrenzten Kreuschlitzes (16) in der Zunge (12) des Tüllenteils (6) gebildet ist.

## Claims

1. Electric hand power tool device with a casing and a cable anti-kink device (2) attached to and forming part of the casing, enabling a cable to be guided and moved out of the casing, whereby the cable anti-kink device (2) has a swivelling component (4) comprising a first plastic component and a socket component (6) comprising a second plastic component, **characterised in that** the second plastic component of the socket component (6) is injection moulded onto the first plastic component of the swivelling component (4), and that the moulded on socket component (6) and the swivelling component (4) form a recess, so that in addition positive locking is achieved between the socket component (6) and the swivelling component (4) in the direction of the cable.

2. Electric hand power tool device according to claim 1, **characterised in that** the swivelling component (4) has an outer rounded shell (20).

3. Electric hand power tool device according to claim 2, **characterised in that** the inside of the outer rounded shell (20) is also rounded, in particular is spherical or cup-shaped.

4. Electric hand power tool device according to one of the foregoing claims, **characterised in that** the swivelling component (4) and the socket component (6) are manufactured in a 2-component injection moulding process.

5. Electric hand power tool device according to one of the foregoing claims, **characterised in that** between the cable anti-kink device (2) and the casing means of guidance are provided, such that the cable anti-kink device (2) is retained in the casing with limited movement, in particular limited swivelling movement.

6. Electric hand power tool device according to claim 5, **characterised in that** the means of guidance are formed as a tongue-and-groove or sliding block arrangement.

7. Electric hand power tool device according to claim 6, **characterised in that** a first means of guidance is formed by a projecting part, in particular by a pin, in the casing, and a second means of guidance is formed as a cut-out, in particular a slot (10), in the swivelling component (4).

8. Electric hand power tool device according to one of the foregoing claims, **characterised in that** the first plastic component of the swivelling component (4) has a hard component, in particular PA6.

9. Electric hand power tool device according to one of the foregoing claims, **characterised in that** the second plastic component of the socket component (6) has a soft component, in particular PVC or TPM.

10. Electric hand power tool device according to one of the foregoing claims, **characterised in that** the socket component (6) has a radial projecting tongue (12), in which a mounting (18) is formed for a tool.

11. Electric hand power tool device according to one of the foregoing claims, **characterised in that** the mounting (18) is formed in the tongue (12) of the socket component (6) preferably by means of a cross-slot with a bounding edge (16).

## Revendications

1. Outil portatif électrique, comportant un carter et une protection anti-flexion du câble (2), maintenue avec une mobilité limitée par rapport au carter à l'intérieur de celui-ci et guidant un câble hors du carter, ladite protection anti-flexion du câble (2) comportant une partie d'articulation (4), réalisée dans un premier composant de matière plastique, et un passe-câble (6), réalisé dans un deuxième composant de matière plastique, **caractérisé en ce que** le deuxième composant de matière plastique du passe-câble (6) est moulé par injection contre le premier composant de matière plastique de la partie d'articulation (4), et **en ce que** le passe-câble (6) moulé par injection et la partie d'articulation (4) forment une contre-dépouille, de manière à réaliser, en plus, un assemblage par conjugaison de forme entre le passe-câble (6) et la partie d'articulation (4) dans la direction du câble.

2. Outil portatif électrique selon la revendication 1, **caractérisé en ce que** la partie d'articulation (4) comporte une coque (20) arrondie à l'extérieur.

3. Outil portatif électrique selon la revendication 2, **caractérisé en ce que** la face intérieure de la coque (20), arrondie à l'extérieur, est réalisée de manière arrondie, en particulier en forme de sphère ou en forme de calotte.

4. Outil portatif électrique selon l'une quelconque des revendications précédentes, **caractérisé en ce que** la partie d'articulation (4) et le passe-câble (6) sont réalisés par un procédé de moulage par injection de deux composants.

5. Outil portatif électrique selon l'une quelconque des revendications précédentes, **caractérisé en ce qu'**entre la protection anti-flexion du câble (2) et le carter de l'outil sont disposés des moyens de guidage, de telle sorte que la protection anti-flexion du câble (2) est maintenue dans le carter avec une mobilité limitée, en particulier avec un pivotement limité.

6. Outil portatif électrique selon la revendication 5, **caractérisé en ce que** les moyens de guidage sont réalisés à la manière d'un système à rainure et languette ou à la manière d'un système à coulisse.

7. Outil portatif électrique selon la revendication 6, **caractérisé en ce qu'**un premier moyen de guidage est formé dans le carter de l'outil par une saillie, en particulier par un ergot, et un deuxième moyen de guidage est formé dans la partie d'articulation (4) par un évidement, en particulier par une rainure (10).

8. Outil portatif électrique selon l'une quelconque des revendications précédentes, **caractérisé en ce que** le premier composant de matière plastique de la partie d'articulation (4) comporte un composant dur, en particulier du PA6.

9. Outil portatif électrique selon l'une quelconque des revendications précédentes, **caractérisé en ce que** le deuxième composant de matière plastique du passe-câble (6) comporte un composant souple, en particulier du PVC ou TPM.

10. Outil portatif électrique selon l'une quelconque des revendications précédentes, **caractérisé en ce que** le passe-câble (6) comporte une patte (12) en saillie radiale, dans laquelle est formée une fixation (18) pour un outil.

11. Outil portatif électrique selon l'une quelconque des revendications précédentes, **caractérisé en ce que** la fixation (18) est formée au moyen d'une fente cruciforme (16), de préférence délimitée sur le bord et réalisée dans la patte (12) du passe-câble (6).
